# EUROPÄISCHE PATENTSCHRIFT

(11) **EP 3 095 937 B1**
(45) Veröffentlichungstag und Bekanntmachung des Hinweises auf die Patenterteilung: **04.03.2020**
(21) Anmeldenummer: 16174395.0
(22) Anmeldetag: 15.01.2016
(51) Int. Cl.: E05D 15/16, E05D 15/24, E05F 15/681

(54) **ANBINDUNG FÜR EIN ORTSVERÄNDERBARES TORBLATT**
CONNECTION FOR A MOBILE GATE LEAF
RACCORDEMENT DE VANTAIL DE PORTE MOBILE

(30) Priorität: 16.01.2015 DE 102015100619
(43) Veröffentlichungstag der Anmeldung: 23.11.2016
(62) Teilanmeldung aus: 16151472.4
(73) Patentinhaber: Alpha Deuren International BV, 6942 GB Didam (NL)
(72) Erfinder:
(74) Vertreter: Puschmann Borchert Bardehle Patentanwälte Partnerschaft mbB

(56) Entgegenhaltungen:
- DE-U1-202012 012 514
- US-A1- 2014 231 030

## Beschreibung

Die Erfindung betrifft eine Anbindung für ein ortsveränderbares Torblatt, das in seitlichen Laufschienen mittels Rollen geführt wird und durch Verbindungshebel mit einem strangförmigen Antriebsmittel verbunden wird.

Durch die DE 20 2012 012 514 U1 ist ein Spiraltorblatt bekannt geworden, das einen seitlichen Antrieb aufweist. Durch eine Doppelverwendung von Führungsschienen wird eine Reduzierung der Abmaße im Zargenbereich erreicht. Bei der Ausführung eines seitlichen Antriebes ist je nach Größe des Tores und seines Aufbaues ein einseitiger oder aber auch ein beidseitiger Arbeitsstrang vorhanden. Bei einem beidseitigen Arbeitsstrang werden diese mit einer Antriebswelle untereinander verbunden, so dass durch die Verwendung von nur einer Antriebseinheit beide Seiten gleichzeitig angetrieben werden können. Am unteren Ende des Torblattes ist auf jeder Seite eine Befestigungsvorrichtung mit einer Verbindungshebeleinstellung vorhanden. Der Verbindungshebel wird dabei an einem Mitnehmer eines strangförmigen Antriebsmittels befestigt. Diese Druckschrift offenbart im Einzelnen eine gattungsbildende Anbindung für ein ortsveränderbares Torblatt. Dieses Torblatt ist mit einem Abschluss zu einem Boden versehen und ist in seitlichen Laufschienen mittels Rollen geführt. Das Torblatt weist Verbindungshebel auf, die als im Wesentlichen flache Pendelarme ausgeführt sind und die zwischen den seitlichen, strangförmigen Antriebsmitteln und dem Torblatt angebracht sind. Die Pendelarme sind an beiden Seiten im unteren Bereich des Torblattes angeordnet und als bifilare Anbindung ausgeführt. Jeder Pendelarm weist einen oberen Bewegungspunkt auf, der wenigstens eine Beweglichkeit in einer Bewegungsrichtung des Pendelarms zum Torblatt ermöglicht und über Mitnehmer an den in vertikaler Richtung veränderbaren Antriebsmitteln befestigt ist. Jeder Pendelarm weist eine untere, mit dem Torblatt verbundene Verbindung als Befestigung auf, durch die wenigstens eine Beweglichkeit in einer Bewegungsrichtung des Pendelarms zum Torblatt mit mehreren Freiheitsgraden gegeben ist, welche für sich nicht einstellbar ausgebildet ist. Eine Justiervorrichtung ist vorhanden, durch die die Position des oberen Bewegungspunktes kontinuierlich und stufenlos vertikal zu verstellen ist. Eine Bezugsposition des Torblattes ist relativ zu dem Boden veränderbar.

Ein Sektionaltor wird beispielsweise in der DE 10 2005 023 384 B3 beschrieben. Dieses Sektionaltor weist dabei eine Zarge mit Führungsschienen und ein Sektionaltorblatt aus einzelnen, gelenkig untereinander verbunden Sektionen auf, die mittels Laufrollen in seitlichen Führungsschienen geführt werden. Ein weiteres Sektionaltor, das in seitlichen Führungsschienen geführt wird und seitliche Antriebsmittel in Form von Ketten aufweist, zeigt die EP 2 806 095 A1.

Die Aufgabe der Erfindung besteht darin, eine Anbindung eines in seitlichen Laufschienen ortsveränderbar geführten Torblattes so auszuführen, dass eine leichte Einstellbarkeit bei der Montage für einen ordnungsgemäßen Abschluss im Bodenbereich gesorgt wird. Diese Einstellbarkeit soll einfach im eingebauten Zustand des Torblattes ausführbar sein.

Gelöst wird die Aufgabe durch die Merkmale des Anspruches 1. Die sich anschließenden Unteransprüche geben dabei eine weitere Ausgestaltung des erfindungsgemäßen Gedankens wieder.

Zur Lösung der Aufgabe ist der obere Bewegungspunkt des Pendelarmes durch ein Verbindungselement gebildet, das einen Mittenbereich, ein innerhalb des Verbindungselements angeordnetes Gewinde und einen Bund zum Befestigen des Verbindungselements, des Pendelarms und des Mitnehmers aufweist. Der Mittenbereich beinhaltet einen runden oder balligen Vorsprung, damit als Befestigung mit mehreren Freiheitsgraden für den Pendelarm ausgebildet und mit dem Mitnehmer verbunden ist, im Anschluss an den Vorsprung endseitig der Bund angeordnet und mit dem Mitnehmer verbunden ist. Die Justiervorrichtung ist innerhalb oder an dem Mitnehmer angeordnet, um eine Einstellbarkeit der Parallelität des Abschlusses zu dem Boden über die Pendelarme zu erreichen. Eine solche bifilare Anbindung hat den Vorteil, dass diese eine statisch bestimmte Position für das Torblatt aufweist und doch in sich eine ausreichende Beweglichkeit beinhaltet, die auch als schwimmende Anbindung bezeichnet werden kann.

Gemäß einer Ausführungsform der Erfindung ist die untere und obere Verbindung des Pendelarmes jeweils durch ein Verbindungselement gebildet, das einen Mittenbereich aufweist, der einen runden oder balligen Vorsprung beinhaltet.

Vorzugsweise ist eine Aufnahme für das Verbindungselement durch einen aufspreizenden Arm an einen Grundkörper des Mitnehmers geschaffen.

An dem unteren Ende des Grundkörpers kann die Justiervorrichtung angeordnet sein.

Vor allem kann die Justiervorrichtung ein Haltestück aufweisen, das über eine Anbaufläche an einem Rollenwagen oder dergleichen für das strangförmige Antriebsmittel mit Schrauben befestigt ist.

Insbesondere wird das Haltestück von einem Stellelement durchdrungen, wobei sich das Stellelement mit seinem Ende nach Durchdringen durch eine Mutter gegen eine Anstellfläche des Mitnehmers angestellt und die Mutter durch eine Sicherung gegen unbeabsichtigtes Lösen festgesetzt ist.

Gemäß einer Ausführungsform weist die Justiervorrichtung ein Haltestück auf, das über eine Anbaufläche mit dem strangförmigen Antriebsmittel mit Schrauben verbunden ist. Innerhalb des Haltestückes ist eine Ausnehmung vorgesehen, die so gestaltet ist, dass der Kopf einer Mutter durch die Ausnehmung gegen Verdrehen gesichert ist. Das Haltestück ist dabei von einem Stellelement durchdrungen, das Stellelement sich mit seinem Ende nach dem Durchdringen durch die Mutter gegen eine Anstellfläche des Mitnehmers anstellt, so dass durch Drehbewegungen des Stellelementes der Mitnehmer in seiner Position und damit auch gleichzeitig der verbundene Pendelarm verändert werden kann.

Das Torblatt kann in Ausbildung eines Sektionaltores oder eines Spiraltores oder eines Schnelllauftores oder eines Kipptores versehen sein und mit einer Anbindung, wie sie oben beschrieben wurde, versehen sein.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in den Zeichnungen werden die in der unten aufgeführten Liste der Bezugszeichen angewendeten Begriffe und zugeordneten Bezugszeichen verwendet. In den Zeichnungen bedeutet:
- Fig. 1: Eine Prinzipskizze einer bifilaren Anbindung an einem Torblatt;
- Fig. 2: den unteren Teil eines Torblattes;
- Fig. 3: eine perspektivische Ansicht eines unteren Teiles eines Torblattes;
- Fig. 4: eine Ansicht auf eine einseitige Ausführung der Anbindung;
- Fig. 5: eine Detaildarstellung einer Ausführung der bifilaren Anbindung mit einer Verbindung zu einem Mitnehmer in einer ersten bevorzugten Ausführung an einer Seite des Torblattes;
- Fig. 6: wie Figur 5, jedoch aus einem anderen Blickwinkel;
- Fig. 7: eine perspektivische Darstellung der einseitigen Ausführung der bifilaren Anbindung nach den Ausführungen der Figuren 5 und 6;
- Fig. 8: eine perspektivische Darstellung eines Verbindungselementes;
- Fig. 9: eine zweite bevorzugte Ausführungsform einer Anbindung in einer einseitigen Ausführung in der Draufsicht;
- Fig. 10: eine Ausführungsform eines Mitnehmers;
- Fig. 11: eine perspektivische Darstellung der Ausführungsform nach Figur 9 und
- Fig. 12: wie Figur 11, jedoch in einer rückseitigen Betrachtung.

In der Figur 1 wird in einer Prinzipskizze der untere Teil eines Torblattes 1 wiedergegeben. Das Torblatt 1 ist auf jeder Seite über Pendelarme 9 aufgehängt. Ein solcher Pendelarm 9 weist einen oberen Bewegungspunkt 3 und eine untere Verbindung 4 auf, die insgesamt als Anbindung 6 bezeichnet werden. Bei der Verbindung 4 kann es sich um einen reinen Drehpunkt oder um eine Befestigung mit mehreren Freiheitsgraden handeln. Bei der Ausführung als Drehpunkt ist nur in einer Bewegungsrichtung eine Beweglichkeit des Pendelarmes 9 zum Torblatt 1 gegeben. Der Bewegungspunkt 3 ist so gestaltet, dass dieser in mehreren Bewegungsrichtungen stets ausgebildet ist. Die bifilare Anbindung 6 kann als Teil einer im Wesentlichen kardanischen Aufhängung in einer Ebene angesehen werden. Dabei behält ein unterer Abschluss 26 des Torblattes 1 nach der Justage stets seine Parallelität zu einem Boden 5 aufrecht.

Der Bewegungspunkt 3 ist über Mitnehmer 13 an einem nicht dargestellten strangförmigen Antriebsmittel befestigt, das innerhalb von Laufschienen 2 oder in separaten Schienen in vertikaler Richtung veränderbar ist. Dieses wird insbesondere durch die Darstellung nach Figur 2 verdeutlicht. Dabei sind die Laufschienen 2 in Verbindung mit Antriebsschienen 18 dargestellt worden, wobei zwischen den vertikalen Kanten des Torblattes 1 und den Antriebsschienen 18 die Anbindung 6 auf jeder Seite angeordnet ist. Die Mitnehmer 13 werden auf jeder Seite des Torblattes 1 durch strangförmige Antriebsmittel in ihrer Position verändert, wobei die Antriebsmittel durch einen gemeinsamen Antrieb angetrieben werden.

Die Platzierung der bifilaren Anbindung 6 auf beiden Seiten im unteren Endbereich des Torblattes 1 kann der Figur 3 in einer perspektivischen Darstellung entnommen werden. Bei dem Torblatt 1 ist an dem unteren Abschluss 26 eine Dichtung 7 zur Abdichtung gegenüber dem Boden 5 vorhanden. Im Bereich des Abschlusses 26 sind auf jeder Seite die Anbindungen 6 angeordnet worden. Die Anbindung 6 kann auch noch gleichzeitig eine Halterung für eine untere Rolle 14, die in den Laufschienen 2 eine ordnungsgemäße Führung des Torblattes 1 garantiert, aufweisen. Die Rolle 14 ist dabei über eine Rollenachse 10 innerhalb eines Rollenlagers 11 gelagert.

Bei der Betrachtung der Figur 4 wird deutlich, dass die Anbindung 6 mit dem Pendelarm 9 zwischen der vertikalen Kante des Torblattes 1, bzw. einem Paneel 8 und der Laufschiene 2, angeordnet ist. Der Pendelarm 9 ist dabei an seinem oberen freien Ende mit dem Bewegungspunkt 3, der innerhalb oder an dem Mitnehmer 13 beweglich gelagert ist, verbunden. Um die Anbindung 6 mit dem Paneel 8 ordnungsgemäß zu verbinden, ist eine Basis 12 vorhanden, über die durch nicht dargestellte Schraubverbindungen die Verbindung zum Paneel 8 sichergestellt wird.

Durch die Einzeldarstellung der Anbindung 6 nach Figur 5 wird deutlich, dass im Anschluss an die Basis 12 seitlich abgewinkelt ein Seitenteil 16 vorhanden ist. Innerhalb des Seitenteiles 16 ist in einer bevorzugten Ausführungsform die Verbindung 4 als Drehverbindung mit einer Verschraubung enthalten, was insbesondere auch der Figur 6 entnommen werden kann. Der Bewegungspunkt 3 am oberen Ende des Pendelarmes 9 wird durch ein Verbindungselement 19, welches in mehreren Freiheitsgraden oder zumindest in zwei Ebenen eine Beweglichkeit des Pendelarmes 9 zulässt, ausgebildet.

Der Figur 5 kann ferner das Rollenlager 11 entnommen werden, das von der Rollenachse 10 durchdrungen wird und in axialer Richtung innerhalb des Rollenlagers 11 veränderbar ist und sich so in der Laufschiene 2 dessen Verlauf anpassen kann. Befestigt wird das Rollenlager 11 über Befestigungen 20 an der Basis 12.

Diese Anordnung kann auch noch der Darstellung nach Figur 7 entnommen werden. Hier kann auch der Einsatz des Verbindungselementes 19 am oberen Ende des Pendelarmes 9 entnommen werden. Das Verbindungselement 19 nach Figur 8 wird endseitig in dem Pendelarm 9 gegenüber einem vorstehenden Bund 25 festgesetzt, wobei innerhalb des Verbindungselementes 19 ein Gewinde 24 vorhanden ist. Um die Festsetzung über einen Bund 21 in dem Pendelarm 9 zu bewerkstelligen, sind Flächen 23 für den Einsatz eines Werkzeuges vorhanden. Der Mittenbereich des Verbindungselementes 19 ist durch einen runden bzw. balligen Vorsprung 22 gekennzeichnet. Im Anschluss daran ist endseitig ein Bund 21, der nach dem Einsetzen in den Mitnehmer 13 eine Unverlierbarkeit aus dem Mitnehmer 13 durch eine Festsetzung 15 bewirkt. Durch die Gestaltung des Vorsprunges 22 kann sich somit der Pendelarm 9 in mehrere Richtungen bewegen und damit das gesamte Torblatt 1 justierbar machen. Um eine genauere Einstellbarkeit der Parallelität des Abschlusses 26 zu dem Boden 5 zu erreichen, ist eine Justiervorrichtung 17 innerhalb oder an dem Mitnehmer 13 angeordnet.

Bei einer Betätigung der Justiervorrichtung 17 ist somit eine relative Bezugsposition des Bewegungspunktes 3 zu dem Boden 5 veränderbar.

Die Lage des Pendelarmes 9 zwischen der rechtsseitigen Ausführung des Mitnehmers 13 und der linksseitigen Begrenzung durch die Basis 12 kann sehr deutlich der Figur 9 entnommen werden. Dabei ist an dem Mitnehmer 13 der Bewegungspunkt 3 mit dem Verbindungselement 19 ausgeführt worden, wobei den äußeren Abschluss eine Verschraubung 27 bildet. In gleicher Art und Weise ist am unteren Ende des Pendelarmes 9 ebenfalls das Verbindungselement 19 in der Verbindung 4 ausgeführt worden. Hier zeigt sich, dass sich der Bund 21 gegen die äußere Fläche auf der linken Seite des Pendelarmes 9 anlegt. Die Festsetzung des Verbindungselementes 19 gegenüber dem Seitenteil 16 wird auch hier durch eine Verschraubung 27 erreicht. Durch die schräge Lage des Pendelarmes 9 wird deutlich, dass gegenüber der linken Seite mit dem Mitnehmer 13 und auf der rechten Seite die Basis 12, mit dem hier nicht dargestellten Torblatt 1, als schwimmende Aufhängung durch die bifilare Anbindung 6 ausgebildet wird. Durch die Justiervorrichtung 17 kann der Abschluss 26 mit Hilfe der schwimmenden Lagerung genau eingestellt werden.

In einer Einzeldarstellung nach Figur 10 wird der Mitnehmer 13 dargestellt. Der Mitnehmer 13 besteht dabei im Wesentlichen aus einem Grundkörper 37, der im oberen Teil zur Befestigung Langlöcher 30 aufweist. Durch einen abspreizenden Arm 40 an dem Grundkörper 37 wird eine Aufnahme 29 für das Verbindungselement 19 geschaffen. Diese Aufnahme 29 ist offen, so dass dort der Bewegungspunkt 3, in einer Ausführung mit dem Verbindungselement 19, eingesetzt werden kann. Dabei liegt hier der Bund 21 an einer Oberfläche des Grundkörpers 37 an. Damit der über das Verbindungselement 19 in die Aufnahme 29 eingesetzte Pendelarm 9 seine Position beibehält, ist eine Sicherung 28 vorhanden. Diese Sicherung 28 kann durch ein Schraubelement realisiert werden.

Am unteren Ende des Grundkörpers 37 ist die Justiervorrichtung 17 dargestellt worden. Die Justiervorrichtung 17 weist ein Haltestück 35 auf, das über eine Anbaufläche 41 an einem nicht dargestellte Rollenwagen oder dergleichen für das strangförmige Antriebsmittel mit Schrauben 36 befestigt werden kann. Innerhalb des Haltestückes 35 ist eine Ausnehmung 34, die so gestaltet ist, dass der Kopf einer Mutter 32 gegen Verdrehen gesichert ist. Das Haltestück 35 wird dabei von einem Stellelement 31 durchdrungen, wobei sich das Stellelement 31 mit seinem Ende nach dem Durchdringen der Mutter 32 gegen eine Anstellfläche 33 des Mitnehmers 13 anstellt. Durch Drehbewegungen des Stellelementes 31 kann somit der Mitnehmer 13 in seiner Position und damit auch gleichzeitig der verbundene Pendelarm 9 verändert werden. Im Anschluss an eine Positionsveränderung wird der Mitnehmer 13 über Verschraubungen 39 durch die Langlöcher 30 festgesetzt. Durch eine Sicherung 42 wird ebenfalls die Mutter 32 gegen unbeabsichtigtes Lösen festgesetzt. Die Sicherung 42 kann beispielsweise auch aus einer Kontermutter bestehen.

Die Platzierung des Verbindungselementes 19 am oberen Ende des Pendelarmes 9 innerhalb des Mitnehmers 13 kann der perspektivischen Darstellung in der Figur 11 entnommen werden. Durch die Sicherung 28 kann eine Entfernung des Verbindungselementes 19, das durch die Verschraubung 27 gegenüber dem Pendelarm 9 gesichert ist, ausgeschlossen werden. Wie der Darstellung ferner zu entnehmen ist, handelt es sich bei dem Bewegungspunkt 3 um eine in mehreren Freiheitsgraden bewegbare Verbindung, durch die im Zusammenspiel mit der Verbindung 4 der Abschluss 26 eine genaue Austarierung gegenüber dem Boden 5 erfahren kann. Dieses wird dadurch erreicht, dass durch die beidseitigen Ausführungen der Anbindung 6 eine in sich schwimmende, aber statisch stabile Anbringung des Torblattes 1 erzielt wird.

Durch die Figur 12 kann in einer rückseitigen Betrachtung noch einmal ein Zusammenspiel des Mitnehmers 13 und der Justiervorrichtung 17 verdeutlicht werden. Hier wird auch noch einmal deutlich, dass das Stellelement 31 gegen die Anstellfläche 33 des Mitnehmers 13 drückt und somit bei einer Positionsveränderung des Stellelementes 31 ein unteres Ende 43 der Basis 12 in seiner relativen Position verändert werden kann. Nach erfolgter Einstellung wird über die in den Langlöchern 30 eingreifenden Verschraubungen 39 eine Festsetzung des Mitnehmers 13 erzielt.

Das Torblatt 1 kann Bestandteil eines Sektionaltores oder eines Spiraltores oder eines Schnelllauftores oder eines Kipptores sein.

### Bezugszeichenliste

- 1: Torblatt
- 2: Laufschiene
- 3: Bewegungspunkt
- 4: Verbindung
- 5: Boden
- 6: Anbindung
- 7: Dichtung
- 8: Paneel
- 9: Pendelarm
- 10: Rollenachse
- 11: Rollenlager
- 12: Basis
- 13: Mitnehmer
- 14: Rolle
- 15: Festsetzung
- 16: Seitenteil
- 17: Justiervorrichtung
- 18: Antriebsschiene
- 19: Verbindungselement
- 20: Befestigung
- 21: Bund
- 22: Vorsprung
- 23: Fläche
- 24: Gewinde
- 25: Bund
- 26: Abschluss
- 27: Verschraubung
- 28: Sicherung
- 29: Aufnahme
- 30: Langloch
- 31: Stellelement
- 32: Mutter
- 33: Anstellfläche
- 34: Ausnehmung
- 35: Haltestück
- 36: Schrauben
- 37: Grundkörper
- 39: Verschraubung
- 40: Arm
- 41: Anbaufläche
- 42: Sicherung
- 43: Ende

## Patentansprüche

1. Anbindung (6) für ein ortsveränderbares Torblatt (1) mit einem Abschluss (26) zu einem Boden (5), das in seitlichen Laufschienen (2) mittels Rollen (14) geführt ist, mit Verbindungshebeln, die als im Wesentlichen flache Pendelarme (9) ausgeführt sind, die zwischen den seitlichen, strangförmigen Antriebsmitteln und dem Torblatt (1) angebracht sind,
wobei die Pendelarme (9) an beiden Seiten im unteren Bereich des Torblattes (1) angeordnet und als bifilare Anbindung ausgeführt sind,
wobei jeder Pendelarm (9) einen oberen Bewegungspunkt (3) aufweist, der wenigstens eine Beweglichkeit in einer Bewegungsrichtung des Pendelarms (9) zum Torblatt (1) ermöglicht und über Mitnehmer (13) an den in vertikaler Richtung veränderbaren Antriebsmitteln befestigt ist, wobei
jeder Pendelarm (9) eine untere, mit dem Torblatt (1) verbundene Verbindung (4) als Befestigung aufweist, durch die wenigstens eine Beweglichkeit in einer Bewegungsrichtung des Pendelarms (9) zum Torblatt (1) mit mehreren Freiheitsgraden gegeben ist, welche für sich nicht einstellbar ausgebildet ist, und wobei
eine Justiervorrichtung (17) vorhanden ist, durch die die Position des oberen Bewegungspunktes (3) kontinuierlich und stufenlos vertikal zu verstellen ist, wobei eine Bezugsposition des Torblattes (1) relativ zu dem Boden (5) veränderbar ist,
**dadurch gekennzeichnet, dass**
der obere Bewegungspunkt (3) des Pendelarmes (9) durch ein Verbindungselement (19) gebildet ist, das einen Mittenbereich, ein innerhalb des Verbindungselements (19) angeordnetes Gewinde (24) und einen Bund (21) zum Befestigen des Verbindungselements (19), des Pendelarms (9) und des Mitnehmers (13) aufweist,
wobei der Mittenbereich einen runden oder balligen Vorsprung (22) beinhaltet, damit als Befestigung mit mehreren Freiheitsgraden für den Pendelarm (9) ausgebildet und mit dem Mitnehmer (13) verbunden ist, im Anschluss an den Vorsprung (22) endseitig der Bund (21) angeordnet und mit dem Mitnehmer (13) verbunden ist, und dass
die Justiervorrichtung (17) innerhalb oder an dem Mitnehmer (13) angeordnet ist, um eine Einstellbarkeit der Parallelität des Abschlusses (26) zu dem Boden (5) über die Pendelarme (9) zu erreichen.

2. Anbindung nach Anspruch 1, **dadurch gekennzeichnet, dass** die untere und obere Verbindung (4, 3) des Pendelarmes (9) jeweils durch ein Verbindungselement (19) gebildet ist, das einen Mittenbereich aufweist, der einen runden oder balligen Vorsprung (22) beinhaltet.

3. Anbindung nach Anspruch 1 oder 2, **dadurch gekennzeichnet, dass** eine Aufnahme (29) für das Verbindungselement (19) durch einen aufspreizenden Arm (40) an einen Grundkörper (37) des Mitnehmers geschaffen ist.

4. Anbindung nach Anspruch 3, **dadurch gekennzeichnet, dass** an dem unteren Ende des Grundkörpers (37) die Justiervorrichtung (17) angeordnet ist.

5. Anbindung nach Anspruch 4, **dadurch gekennzeichnet, dass** die Justiervorrichtung (17) ein Haltestück (35) aufweist, das über eine Anbaufläche (41) an einem Rollenwagen oder dergleichen für das strangförmige Antriebsmittel mit Schrauben (36) befestigt ist.

6. Anbindung nach Anspruch 5, **dadurch gekennzeichnet, dass** das Haltestück (35) von einem Stellelement (31) durchdrungen wird, wobei sich das Stellelement (31) mit seinem Ende nach Durchdringen durch eine Mutter (32) gegen eine Anstellfläche (33) des Mitnehmers (13) angestellt und die Mutter (32) durch eine Sicherung (42) gegen unbeabsichtigtes Lösen festgesetzt ist.

7. Anbindung nach Anspruch 4, **dadurch gekennzeichnet, dass** die Justiervorrichtung (17) ein Haltestück (35) aufweist, das über eine Anbaufläche (41) mit dem strangförmigen Antriebsmittel mit Schrauben (36) verbunden ist, wobei innerhalb des Haltestückes (35) eine Ausnehmung (34) vorgesehen ist, die so gestaltet ist, dass der Kopf einer Mutter (32) durch die Ausnehmung (34) gegen Verdrehen gesichert ist, und wobei das Haltestück (35) von einem Stellelement (31) durchdrungen ist, sich das Stellelement (31) mit seinem Ende nach dem Durchdringen durch die Mutter (32) gegen eine Anstellfläche (33) des Mitnehmers (13) anstellt, so dass durch Drehbewegungen des Stellelementes (31) der Mitnehmer (13) in seiner Position und damit auch gleichzeitig der verbundene Pendelarm (9) verändert werden kann.

8. Torblatt (1), in Ausbildung eines Sektionaltores oder eines Spiraltores oder eines Schnelllauftores oder eines Kipptores mit einer Anbindung (6) nach den vorhergehenden Ansprüchen.

## Claims

1. A linking (6) for a movable door leaf (1) with a termination (26) to a floor (5), which door leaf is guided in lateral running rails (2) by means of rollers (14), with connecting levers, which are formed as essentially flat swing arms (9), which are mounted between the lateral rope-shaped driving means and the door leaf (1),
wherein the swing arms (9) are disposed on both sides in the lower area of the door leaf (1) and configured as bifilar linking,
wherein each swing arm (9) includes an upper point of movement (3), which allows for at least one movability in a direction of movement of the swing arm (9) towards the door leaf (1) and, via catches (13), is attached to the driving means, which are changeable in the vertical direction,
wherein each swing arm (9) includes a lower connection (4) connected to the door leaf (1), as the attachment, by means of which at least one movability in a direction of movement of the swing arm (9) towards the door leaf (1) is given with several degrees of freedom, which per se is formed to be non-adjustable, and
wherein an adjusting device (17) is provided, by means of which the position of the upper point of movement (3) is continuously and gradually vertically to be adjusted, wherein a reference position of the door leaf (1) is changeable in relation to the floor (5),
**characterized in that**
the upper point of movement (3) of the swing arm (9) is formed by means of a connecting element (19), which includes a central area, a thread (24) disposed within the connecting element (19) and a collar (21) for attaching the connecting element (19), the swing arm (9) and the catch (13),
wherein the central area contains a round or ball-shaped protrusion (22), is thereby formed as attachment with several degrees of freedom for the swing arm (9) and is connected to the catch (13), in continuation thereof the collar (22) is disposed at the protrusion (22) at the end side and connected to the catch (21), and **in that**
the adjusting device (17) is disposed within or at the catch (13), in order to achieve an adjustability of the parallelism of the termination (26) to the floor (5) via the swing arms (9).

2. The linking according to claim 1, **characterized in that** the lower and upper connections (4, 3) of the swing arm (9) are respectively formed by means of a connecting element (19), which includes a central area, which contains a rounded or ball-shaped protrusion (22).

3. The linking according to claim 1 or 2, **characterized in that** a reception (29) for the connecting element (19) is created by means of a spreading arm (40) at a basic body (37) of the catch.

4. The linking according to claim 3, **characterized in that** the adjusting device (17) is disposed at the lower end of the basic body (37).

5. The linking according to claim 4, **characterized in that** the adjusting device (17) includes a holding piece (35), which, with screws (36), is attached to a roller carriage or the like via a built-on surface (41) for the rope-shaped driving means.

6. The linking according to claim 5, **characterized in that** a setting element (31) penetrates through the holding piece (35), wherein, after penetrating through a nut (32), the setting element (31) with the end thereof is located against a locating surface (33) of the catch (13) and the nut (32) is immobilized against accidental loosening by means of a safety device (42).

7. The linking according to claim 4, **characterized in that** the adjusting device (17) includes a holding piece (35), which is connected to the rope-shaped driving means with screws (36) via a built-on surface (41), wherein a recess (34) is provided within the holding piece (35), which recess is formed such that the head of a nut (32) is secured against rotating by means of the recess (34), and wherein a setting element (31) penetrates through the holding piece (35), after penetrating through the nut (32), the setting element (31) with the end thereof is located against a locating surface (33) of the catch (13), such that rotary movements of the setting element (31) allow for changing the position of the catch (13) and thereby simultaneously changing the connected swing arm (9) is possible.

8. A door leaf (1) in the configuration of a sectional door or of a spiral door or of a high-speed door or of an up-and-over door with a linking (6) according to the preceding claims.

## Revendications

1. Raccordement (6) pour un vantail de portail (1) mobile avec une terminaison (26) vers un plancher (5), lequel vantail est guidé dans des rails de roulement (2) latéraux au moyen de galets (14), avec des leviers de connexion, lesquels sont aménagés essentiellement comme bras pendulaires (9) plats, lesquels sont montés entre les moyens d'entraînement latéraux en forme de cordon et le vantail de portail (1),
dans lequel les bras pendulaires (9) sont agencés des deux côtés dans la région inférieure du vantail de portail (1) et sont aménagés comme raccordement bifilaire,
dans lequel chaque bras pendulaire (9) comprend un point de mouvement supérieur (3), lequel permet au moins une mobilité dans une direction de mouvement du bras pendulaire (9) vers le vantail de portail (1) et, par l'intermédiaire d'entraîneurs (13), est attaché sur les moyens d'entraînement qui sont modifiables en direction verticale,
dans lequel chaque bras pendulaire (9) comprend une connexion inférieure (4), comme attachement, connectée au vantail de portail (1), par l'intermédiaire de laquelle au moins une mobilité est donnée dans une direction de mouvement du bras pendulaire (9) vers le vantail de portail (1) avec plusieurs degrés de liberté, laquelle est aménagée à ne pas être ajustables, et
dans lequel un dispositif d'ajustage (17) est prévu, par l'intermédiaire duquel la position du point de mouvement supérieur (3) est à ajuster verticalement continuellement et progressivement, dans lequel une position de référence du vantail de portail (1) est modifiable par rapport au plancher (5),
**caractérisé en ce que**
le point de mouvement supérieur (3) du bras pendulaire (9) est aménagé par l'intermédiaire d'un élément de connexion (19), lequel comprend une région centrale, un filetage (24) agencé à l'intérieur de l'élément de connexion (19) et un collet (21) pour l'attachement de l'élément de connexion (19), du bras pendulaire (9) et de l'entraîneur (13),
dans lequel la région centrale inclut une saillie (22) ronde ou bombée, qui ainsi est aménagée comme attachement avec plusieurs degrés de liberté pour le bras pendulaire (9) et est connectée à l'entraîneur (13), en continuation de la saillie (22) le collet (21) étant agencée du côté extrémité et connectée à l'entraîneur (13), et **en ce que**
le dispositif d'ajustage (17) est agencé à l'intérieur ou sur l'entraîneur (13), pour obtenir une possibilité de réglage du parallélisme de la terminaison (26) par rapport au plancher (5) par l'intermédiaire des bras pendulaires (9).

2. Raccordement selon la revendication 1, **caractérisé en ce que** la connexion inférieure et supérieure (4, 3) du bras pendulaire (9) est aménagée respectivement par l'intermédiaire d'un élément de connexion (19), lequel comprend une région centrale, laquelle inclut une saillie (22) ronde ou bombée.

3. Raccordement selon la revendication 1 ou 2, **caractérisé en ce qu'**une réception (29) pour l'élément de connexion (19) est créée par l'intermédiaire d'un bras s'écartant (40) sur un corps de base (37) de l'entraîneur.

4. Raccordement selon la revendication 3, **caractérisé en ce que** le dispositif d'ajustage (17) est agencé sur l'extrémité inférieure du corps de base (37).

5. Raccordement selon la revendication 4, **caractérisé en ce que** le dispositif d'ajustage (17) comprend une pièce de retenue (35), laquelle, par l'intermédiaire d'une surface surajoutée (41), est attachée avec des vis (36) sur un chariot de roulement ou similaire pour le moyen d'entraînement en forme de corde.

6. Raccordement selon la revendication 5, **caractérisé en ce qu'**un organe de positionnement (31) passe à travers la pièce de retenue (35), dans lequel organe de positionnement (31) avec son extrémité après avoir passé à travers un écrou (32) s'applique contre une surface d'appui (33) de l'entraîneur (13) et l'écrou (32) est immobilisé par l'intermédiaire d'un dispositif de sécurité (42) contre un détachement involontaire.

7. Raccordement selon la revendication 4, **caractérisé en ce que** le dispositif d'ajustage (17) comprend une pièce de retenue (35), laquelle, par l'intermédiaire d'une surface surajoutée (41), est connectée au moyen d'entraînement en forme de corde avec des vis (36), dans lequel un évidement (34) est prévu à l'intérieur de la pièce de retenue (35), lequel est aménagé de façon à ce que la tête d'un écrou (32) est protégée contre la rotation par l'intermédiaire de l'évidement (34), et dans lequel un organe de positionnement (31) passe à travers la pièce de retenue (35), l'organe de positionnement (31) avec son extrémité après avoir passé à travers l'écrou (32), s'applique contre une surface d'appui (33) de l'entraîneur (13) de sorte que des mouvements de rotation de l'organe de positionnement (31) peuvent changer la position de l'entraîneur (13) et par-là simultanément peuvent changer aussi le bras pendulaire (9) connecté.

8. Vantail de portail (1) en aménagement d'un portail en sections ou d'un portail enroulable ou d'un portail à fonctionnement rapide ou d'un portail basculant avec un raccordement (6) selon les revendications précédentes.
